# EUROPÄISCHE PATENTANMELDUNG

(11) **EP 0 427 914 A1**
(43) Veröffentlichungstag der Anmeldung: **22.05.1991**
(21) Anmeldenummer: 90112269.7
(22) Anmeldetag: 27.06.1990
(51) Int. Cl.: A47B 96/06, A47B 96/02, A47B 65/00

(54) **Regal**

(30) Priorität: 16.11.1989 DE 8913571 U
(71) Anmelder: Element-System Rudolf Bohnacker Metallwarenfabrik, D-89616 Rottenacker (DE)
(72) Erfinder: Bohnacker, Rudolf, D-7935 Rottenacker (DE)
(74) Vertreter: Strehl Schübel-Hopf Groening & Partner

(57) **Zusammenfassung**

Ein Regal umfaßt horizontale Träger (1), die an Wandschienen oder freistehenden vertikalen Stützen (4) befestigt werden und Fachböden (2), die wiederum in die Träger (1) eingehängt werden. Erfindungsgemäß umfaßt der Träger (1) zwei Trägerteile (17, 18), die einen nach oben offenen Spalt (15) miteinander bilden. Der Fachboden (2) wird mit einer Lasche (20) in diesen Spalt (15) eingehängt. Vorteilhafterweise sind die beiden Trägerteile (17, 18) Teile eines einstückigen Bleches, das an einer Kante (10) um etwa 180° gebogen ist.

## Beschreibung

Die Erfindung betrifft ein Regal entsprechend dem Oberbegriff des Anspruchs 1, insbesondere ein Metallregal, dessen Komponenten auf einfache Weise variabel zusammengesteckt oder ineinandergehängt werden können.

Solche Regale umfassen horizontale Träger, die beispielsweise an Wandschienen oder an freistehenden Ständern befestigt werden und Fachböden, die wiederum in die Träger eingehängt werden. je nach Verwendungszweck umfassen sie eventuell noch weitere Elemente, wie z.B. seitliche Begrenzungen der Fächer oder Bücherstützen. Die einzelnen Komponenten werden meist aus Bleichteilen gefertigt.

Um bei konventionellen Regalen dieses Typs die gewünschte Tragfähigkeit zu erzielen, ist eine geiwsse minimale Materialstärke erforderlich. Sie bestimmt im wesentlichen das Gewicht und damit die Herstellungs- und Transportkosten. Der einfache Aufbau ermöglicht ein zusammensetzen am Aufstellungsort und damit einen raumsparenden Transport in zerlegtem Zustand. Insbesondere an den Stellen, an denen die Blechteile ineinandergesteckt oder -gehängt werden, weisen die üblichen Regale jedoch scharfe Kanten auf, die nicht nur bei der Montage, sondern auch im Gebrauch eine Verletzungsgefahr darstellen.

In DE 86 21 295 U1 ist beispielsweise ein Regal beschrieben, bei dem der Fachboden mit Zungen versehen ist, die zur Verriegelung in Öffnungen hineinragen, die in die Träger gestanzt sind. Diese Anordnung weist jedoch den Nachteil auf, daß die Zungen aus den Öffnungen herausrutschen, wenn sich die Träger beispielsweise durch einen seitlich auf das Regal wirkenden Stoß verbiegen oder unter Belastung verziehen. Eine sichere Fixierung der Fachböden wird daher nicht erreicht. Außerdem sind die Zungen scharfkantig und stellen für das Montagepersonal eine Verletzungsgefahr dar.

Bei dem in US 4 101 108 beschriebenen konventionellen Re gal bestehen die vertikalen Stützen aus zwei verschraubten Teilen, die miteinander einen nach oben offenen Spalt bilden. In diesen Spalt wird eine Halteklammer eingesetzt, die wiederum den Fachboden trägt. Diese Anordnung benötigt mindestens an jeder Ecke des Fachbodens eine vertikale Stütze, also auch an der Regalvorderseite. Dadurch wird eine aus mehreren aneinander angrenzenden Fachböden gebildete Regalfläche fest unterteilt und das Regalsystem kann nicht so flexibel eingesetzt werden. Außerdem lassen sich die Fachböden mit Hilfe der beschriebenen Befestigungsklammern nur schlecht fixieren.

Der Erfindung liegt die aufgabe zugrunde, ein Regal zu schaffen, das einfach und kostengünstig gefertigt werden kann, geringe Lager- und Transportkosten verursacht und stabil, variabel, vielseitig verwendbar und leicht zu montieren ist.

Die erfindungsgemäße Lösung dieser Aufgabe ist im kennzeichnenden Teil des Anspruchs 1 angegeben. Danach besteht der Träger aus zwei Trägerelementen bzw. -teilen mit einem dazwischenliegenden Spalt, wodurch im Vergleich zu einem massiven Träger bei gleicher Knickfestigkeit und Verwindungssteifheit eine Gewichtsersparnis erzielt wird. Außerdem weisen die Fachböden Laschen auf, die in den Spalt einsteckbar sind. Dadurch wird eine sichere Fixierung der Böden im Regal erreicht. Träger und Fachboden bilden in zusammengesetztem Zustand eine feste, stabile Einheit. Die scharfen Kanten des Fachbodens an der Stelle, an der er in den Träger eingehängt wird, verschwinden völlig im Spalt und stellen keine Verletzungsgefahr mehr dar.

Die Bauelemente können vorzugsweise aus Blech durch einfache Stanz- und Kantungsvorgänge gefertigt werden.

Die vorteilhafte Ausgestaltung der Erfindung nach Anspruch 2 ermöglicht eine besonders einfache Herstellung des Trägers aus nur einem Blechstück. Bei der Anordnung der Biegestelle nach Anspruch 3 entsteht an der Vorderseite des Trägers eine abgerundete Kante, an der keine Verletzungsgefahr besteht. Gleichzeitig kann auf besonders einfache Art verhindert werden, daß der Fachboden nach vorne heraufrutscht. Der Träger ist besonders formstabil, wenn die beiden rückseitigen Enden des Blechstücks, wie in Anspruch 4 angegeben, beispielsweise durch Schweißpunkte miteinander verbunden sind. Ein Regal nach Anspruch 5, bei dem zwei Fachböden in einen Träger einhängbar sind, benötigt wenig Bauteile. Dies reduziert die Herstellungs-, Lager- und Transportkosten. Ein Regal, das Begrenzungen der Regalfächer oder auch Bücherstützen aufweist, läßt sich nach den Ansprüchen 6 oder 7 so gestalten, daß es einfach montiert werden kann und vielseitig verwendbar ist.

Die vorteilhafte Ausgestaltung der Erfindung nach Anspruch 8 ermöglicht eine sichere Lagerung von Gegenständen entsprechender Höhe, die vom Träger eines darüberliegenden Fachbodens abgestützt werden können.

In der Zeichnung sind vorteilhafte Ausführungsbeispiele der Erfindung dargestellt: Es zeigen:
Figur 1 die schematische Darstellung der Gesamtansicht eines zusammengebauten Regals, das als Beispiel einen Aktenordner enthält;
Figur 2 die perspektivische Teilansicht eines zerlegten Regals mit Schiene, Träger, Fachboden und seitlicher Fachbegrenzung;
Figur 3 eine Ausführungsform einer Bücherstütze als Teil eines Regals entsprechend der Erfindung.

Bei dem in Figur 1 dargestellten Regal sind Träger 1 an vertikalen Stützen 4 befestigt. In die Träger sind Fachböden 2 und seitliche Fachbegrenzungen 3 eingehängt. Die Höhe des Trägers 1 ist größer bemessen als die des Fachbodens 2 an dessen vorderem Flansch 21, so daß hohe Gegenstände, wie in dem gezeigten Beispiel ein Aktenordner 5, von einem Träger des darüberliegenden Regalfachs seitlich abgestützt und am Herauskippen gehindert werden, wenn der vertikale Abstand der Regalfächer dementsprechend gewählt ist.

In Figur 2 ist der Aufbau eines Trägers 1 aus zwei Trägerteilen 17 und 18 zu sehen. In dem dargestellten Ausführungsbeispiel sind sie aus einem einzigen Blechstück gefertigt, das an seiner Symmetrieachse um ca. 180° gebogen wurde. Der Biegeradius ist so gewählt, daß ein Spalt 15 mit der gewünschten Breite entsteht. Die gebogene Kante bildet die Vorderkante 10 des Trägers 1. Der Spalt 15 wird nach hinten durch eine Prägung 14 abgeschlossen. An zwei Schweißpunkten 11 sind die beiden Teile 17 und 18 miteinander verbunden. Mittels zweier Haken 12 und 13 kann der Träger 1 in Aussparungen 40 der vertikalen Stütze 4 in variabler Höhe eingehängt werden.

Der Fachboden 2 ist in dem gezeigten Ausführungsbeispiel ebenfalls aus einem einzigen Blech hergestellt. Er weist seitliche abgekantete Laschen 20 auf, die beim Zusammenbau des Regals jeweils in den Spalt 15 des Trägers 1 gesteckt werden. Der Spalt 15 und die seitliche Lasche 20 sind in ihrer Länge so bemessen, daß ein Verrutschen des Fachbodens ausgeschlossen ist. In dem gezeigten Ausführungsbeispiel ist die Vorderkante des Fachbodens 2 unter Bildung eines Flansches 21 nach unten, und die rückwärtige Kante unter Bildung eines Flansches 22 nach oben gebogen. Dadurch wird verhindert, daß Gegenstände hinter das Regal rutschen können, auf der Regalvorderseite wird für jedes Fach eine Beschriftungsfläche bereitgestellt. Sie kann beispielsweise mit hier nicht gezeigten magnetisch haftenden Schildchen versehen werden. Die abgewinkelten Kanten geben dem Fachboden eine erhöhte Stabilität.

Zur seitlichen Begrenzung des Regalfachs sind bei dem gezeigten Ausführungsbeispiel Fachbegrenzungen 3 vorgesehen. Sie sind in ihrem unteren Abschnitt dreigeteilt, wobei die mittlere Lasche 31 parallel versetzt zu den beiden äußeren Laschen 30 und 32 verläuft. Die beiden äußeren Laschen 30 und 32 sind durch Schlitze 23 des Fachbodens 2 durchsteckbar. Im gezeigten Ausführungsbeispiel ist die Breite des Spalte 15 so bemessen, daß zwei Materiallagen, beispielsweise 20 und 31, in den Spalt 15 des Trägers 1 eingeschoben werden können. Die beiden Laschen 30 und 32 der Fachbegrenzung 3 kommen neben dem Träger 1 zu liegen. Es sind jedoch auch Ausführungen denkbar, bei denen der Spalt 15 breit genug ist, um auch die beiden Laschen 30 und 32 aufzunehmen.

Als Variante einer Fachbegrenzung ist in Figur 3 eine Bücherstütze 6 gezeigt. In dem dargestellten Ausführungsbeispiel ist die mittlere Lasche 61 gegenüber den beiden äußeren Laschen 60 und 62 um 90° abgewinkelt. Dadurch läßt sich die Bücherstütze 6 auch neben den Fachboden 2 in den Träger 1 einstecken. Die Schlitze 23 im Fachboden 2 sind dann nicht erforderlich. Die abgewinkelte mittlere Lachse 61 verhindert ein Durchrutschen der Bücherstütze 6 nach unten.

Entsprechend der Erfindung kann die gebogene Stelle des Trägers 1 nicht nur wie in Figur 2 gezeigt, die Vorderkante 10, sondern beispielsweise auch die Unterkante bilden. Je nach Breite des Spalts 15 kann es auch günstig sein, statt einer Biegung um 180° zwei dicht nebeneinanderliegende Biegungen um jeweils ca. 90° vorzusehen. Außerdem kann der Träger auch aus mehreren Teilen anstatt aus einem einzigen gebogenen Blech gefertigt werden.

Bei entsprechender Bemessung des Spalts 15 ist es möglich, in einen einzigen Träger 1 die seitlichen Laschen 20 zweier horizontal aneinander angrenzender Fachböden 2 und eventuell noch zusätzlich eine Fachbegrenzung 3 einzuhängen. Dadurch kann mit nur wenigen standardisierten Bauteilen auch eine größere zusammenhängende Regalfläche bereitgestellt werden. Zur weiteren Versteifung ist es möglich, an den Bauteilen zusätzliche Prägungen oder Rippen anzubringen.

## Patentansprüche

1. Regal mit mindestens zwei im wesentlichen horizontalen Metallträgen (1) und einem daran befestigbaren Fachboden (2), dadurch gekennzeichnet,
daß der Träger (1) zwei Trägerteile (17, 18) aufweist, die einen nach oben offenen Spalt (15) miteinander bilden, und
daß der Fachboden (2) mit einer Lasche (20) versehen ist, die in den Spalt (15) einsteckbar ist.

2. Regal nach Anspruch 1, dadurch gekennzeichnet, daß die beiden Trägerteile (17, 18) Teile eines an einer Kante (10) um im wesentlichen 180° gebogenen, einstückigen Bleches sind.

3. Regal nach Anspruch 2, dadurch gekennzeichnet, daß die gebogene Kante (10) die der Regalvorderseite zugewandte Kante des Trägers (1) bildet.

4. Regal nach Anspruch 3, dadurch gekennzeichnet, daß beide Trägerteile (17, 18) an der der Regalrückseite zugewandten Seite des Trägers, insbesondere durch Schweißpunkte (11), miteinander verbunden sind.

5. Regal nach einem der Ansprüche 1 bis 4, dadurch gekennzeichnet, daß der Spalt (15) zwischen beiden Trägerteilen (17, 18) so breit bemessen ist, daß beide Laschen (20) von zwei aneinander angrenzenden Fachböden (2) in einen einzigen Träger (1) einsteckbar sind.

6. Regal nach einem der Ansprüche 1 bis 5, dadurch gekennzeichnet, daß der Spalt (15) zwischen beiden Lagen (17, 18) des Trägers (1) so breit bemessen ist, daß zusätzlich zur Lasche (20) des Fachbodens (2) noch eine Lasche (30, 31, 32, 60, 62) einer seitlichen Fachbegrenzung (3), insbesondere einer Bückerstütze (6), einsteckbar ist.

7. Regal nach einem der Ansprüche 1 bis 6, dadurch gekennzeichnet, daß der Fachboden (2) neben der in den Träger (1) einsteckbaren Lasche (20) einen Schlitz (23) aufweist, durch den eine Lasche (30, 32, 60, 62) einer seitlichen Fachbegrenzung, insbesondere einer Bücherstütze (6), durchsteckbar ist.

8. Regal nach einem der Ansprüche 1 bis 7, dadurch gekennzeichnet, daß die Unterkante des Trägers (1) im zusammengebauten Zustand des Regals tiefer liegt als die unterste Stelle des Fachbodens (2).
